# FASCICULE DE BREVET EUROPEEN

(11) **EP 0 417 012 B1**
(45) Date de publication et mention de la délivrance du brevet: **25.08.1993**
(21) Numéro de dépôt: 90402473.4
(22) Date de dépôt: 07.09.1990
(51) Int. Cl.: F42B 14/06

(54) **Dispositif de liaison pour sabot de projectile sous-calibré**
Verbindungsvorrichtung für einen Treibspiegel eines Unterkalibergeschosses
Connecting device for the sabot of a sub-calibre projectile

(30) Priorité: 07.09.1989 FR 8911691
(43) Date de publication de la demande: 13.03.1991
(73) Titulaire: GIAT Industries, F-78034 Versailles Cédex (FR)
(72) Inventeur: Ledys, Francis, F-16400 Villeneuve S/Cher (FR); Millet, Yves, F-18000 Bourges (FR)

(56) Documents cités:
- EP-A- 0 265 369
- DE-A- 2 227 655
- FR-A- 2 507 765
- US-A- 4 535 698

## Description

Le domaine de la présente invention est celui des projectiles sous-calibrés comportant un sabot en plusieurs éléments détachables, notamment des projectiles flèches.

L'invention concerne plus particulièrement le moyen permettant de réaliser la liaison des différents éléments du sabot au niveau de la partie avant de ce dernier.

On sait que la précision du tir d'un tel type de projectile à énergie cinétique dépend essentiellement des qualités balistiques du projectile, et notamment des conditions dans lesquelles s'effectue la séparation entre le sabot de lancement et la flèche proprement dite.

Les brevets FR 2 390 703, FR 2 438 817 et FR 2 521 717 décrivent trois modes de liaison constitués par une bague rigide dont la rupture libère les éléments de sabot à la sortie du tube. Cette rupture est favorisée par le profil avant du sabot dont l'évasement engendre une poussée aérodynamique radiale tendant à écarter les éléments du sabot et éventuellement par des amorces de rupture pratiquées sur la bague.

La bague décrite dans le brevet FR 2 390 703 présente une section en U et vient coiffer la partie frontale du sabot. Elle est en outre assujettie à celui-ci par des vis. Celle du brevet FR 2 438 817 est une ceinture de section trapèzoïdale, prenant place dans une gorge du sabot. La bague décrite dans le brevet FR 2 521 717 est cylindrique et vient s'insérer dans une rainure pratiquée dans la section frontale du sabot.

Ces trois modes de liaison ont l'inconvénient commun de nécessiter des usinages précis et délicats donc onéreux, (il en est ainsi en particulier de ceux concernant les bagues cylindriques). Par ailleurs, l'expérience montre que les sections de rupture des bagues ne se brisent pas rigoureusement en même temps et que par suite les éléments du sabot ne s'écartent pas symétriquement de la flèche. Il en résulte un déséquilibre et une obliquité du projectile qui sont nuisibles à la précision.

On peut noter également qu'il est connu de déposer un revêtememt d'étanchéité à la partie arrière du sabot. Ce revêtement peut être réalisé en caoutchouc, en silicone ou bien en tout autre matériau vulcanisable.

Les brevets EP 306 615 et EP 81 058 décrivent de tels moyens d'étanchéité arrière, mais on peut remarquer sur ces documents que les moyens de liaison disposés à la partie avant du sabot sont encore constitués par une bague cylindrique disposée dans une gorge annulaire.

Le but de la présente invention est de réaliser une liaison avant peu onéreuse, me nécessitant pas d'usinage spécifique, et permettant une ouverture quasi instantanée et symétrique du sabot, ce qui permet d'améliorer la précision du projectile.

Pour ce faire, l'invention a pour objet un dispositif de liaison de la partie avant d'un sabot de projectile sous-calibré, notamment à énergie cinétique du type flèche, le sabot présentant une poche avant délimitée par la surface avant évasée d'une pluralité d'éléments constitutifs susceptibles d'être écartés par effet aérodynamique, caractérisé en ce qu'il est constitué par une couronne d'un matériau disposé dans la poche avant,ce matériau étant choisi parmi les élastomères silicones, le caoutchouc ou les matériaux vulcanisables à chaud.

Ainsi, pour parvenir au but fixé, l'invention consiste à utiliser la poche avant du sabot comme support du moyen de liaison (poche du type de celle qui est décrite par le brevet FR 2 521 717), et à remplacer la bague de liaison rigide par un matériau ayant une bonne capacité à encaisser les chocs, mais une limite élastique faible.

D'autres caractéristiques et avantages apparaîtront dans la description suivante de modes de réalisation, sans caractère limitatif, en référence au dessin sur lequel :
- la figure 1 est une vue en coupe longitudinale,
- la figure 2 est une vue extérieure suivant une direction F,
- la figure 3 est une vue partielle d'une géométrie de sabot différente.

Le projectile selon l'invention est constitué par une flèche 1 munie d'un empennage 2 et rendue solidaire d'un sabot 3 par un moyen de liaison à concordance de formes tel que, par exemple, un filetage. Le sabot est constitué de trois éléments 3a, 3b, et 3c ; maintenus à l'arrière par la ceinture d'étanchéité 4. Ces éléments présentent chacun une surface avant évasée 5, favorisant leur écartement sous l'effet des forces aérodynamiques engendrées par la résistance de l'air à la sortie du tube de lancement . Ces éléments sont maintenus à l'avant par une couronne 6 en élastomère silicone, du genre RTV, coulé directement dans la poche avant 7.

On utilise par exemple un élastomère silicone bicomposant vulcanisant à température ambiante, qui se présente sous l'aspect d'un fluide visqueux qui, après addition d'un catalyseur en faible proportion, se transforme en un produit caoutchouteux.

Ces élastomères connus présentent, les mesures étant effectuées sur film d'épaisseur 2 mm après réticulation de 24 heures à 25° C, les propriétés mécaniques suivantes :
Dureté Shore A, points, env. 55
(Norme ASTM D 2240)
Résistance à la rupture, MPa, env 4,0
(Norme AFNOR NF T 46 002)
Allongement à la rupture, %, env. 150
(Norme AFNOR NF T 46 002)

Il serait possible également de réaliser la couronne en mettant en place un matériau vulcanisable à chaud.

Un premier avantage évident d'une telle configuration réside dans l'absence d'usinage spécifique au moyen de liaison et de l'économie qui en résulte. Ceci est d'autant plus vrai que la mise en oeuvre du procédé se limite au versement dans la poche avant 7, dont les faces internes sont de préférence préimprégnées par un primaire, d'une quantité déterminée d'élastomère silicone et à l'attente ensuite de la fin de la polymérisation.

Un autre avantage réside dans la faculté qu'a l'élastomère silicone d'encaisser sans dommage les chocs et les contraintes axiales que peut subir la munition. Cette faculté est particulièrement intéressante lors de la phase stockage/manutention durant laquelle la munition est exposée à des chocs ou des chutes dommageables à la sécurité.

La faible résistance à la rupture de l'élastomère silicone fait que, lors du tir, dès la sortie du tube les éléments 3a, 3b, et 3c s'écartent symétriquement et libèrent le projectile 1 sans perturber sa trajectoire.

Dans le cas où la poche avant 7 est délimitée en partie pour le projectile 1, tel que représenté par la figure 3, il est possible d'utiliser ce même mode de liaison à condition toutefois de ne pas mettre d'agent d'accrochage sur ledit projectile 1 ; faute de quoi une partie de l'élastomère 7 pourrait adhérer et perturber sa trajectoire.

## Revendications

1. Dispositif de liaison de la partie avant d'un sabot de projectile sous-calibré (1), notamment à énergie cinétique du type flèche, le sabot présentant une poche avant (7) délimitée par la surface avant évasée (5) d'une pluralité d'éléments constitutifs (3a, 3b, 3c) susceptibles d'être écartés par effet aérodynamique, caractérisé en ce qu'il est constitué par une couronne d'un matériau disposé dans la poche avant, ce matériau étant choisi parmi les élastomères silicones, le caoutchouc ou les matériaux vulcanisables à chaud.

2. Dispositif selon la revendication 1, caractérisé en ce que le matériau élastomère silicone est du type bicomposant vulcanisant à température ambiante.

3. Dispositif selon la revendication 2, caractérisé en ce que la matériau élastomère silicone présente, après réticulation, et en film d'épaisseur voisine de 2mm, une dureté Shore 1 d'environ 55 points, et une résistance à la rupture d'environ 4 M Pa.

## Patentansprüche

1. Vorrichtung zur Verbindung des Vorderteils eines Treibkäfigs eines unterkalibrigen Geschosses (1), vor allem eines die kinetische Energie ausnutzenden Pfeilgeschosses, wobei der Treibkäfig eine vordere Ausbuchtung (7) aufweist, die von der gespreizten Vorderseite (5) mehrerer Bauteile (3a, 3b, 3c) begrenzt wird, die unter Einfluß aerodynamischer Kräfte auseinandergespreizt werden, wobei diese Verbindungsvorrichtung dadurch gekennzeichnet ist, daß sie aus einem Ring besteht, dessen Material in die vordere Ausbuchtung gespritzt wird und aus der Gruppe der Silikon-Elastomere, Kautschuk oder der heiß vulkanisierbaren Materialien stammt.

2. Vorrichtung gemäß Patentanspruch 1, dadurch gekennzeichnet, daß das gewählte Material ein Silikon-Elastomer mit zwei Komponenten ist, das bei Umgebungstemperatur vulkanisiert.

3. Vorrichtung gemäß Patentanspruch 2, dadurch gekennzeichnet, daß das Silikon-Elastomer nach der Vernetzung eine Schicht von ca. 2 mm Dicke mit einer Shorehärte 1 von ca. 55 Punkten aufweist und eine Bruchfestigkeit von ca. 4 M Pa besitzt.

## Claims

1. Retaining device for the forward part of a shoe of an under-calibre shell (1), notably of the arrow, kinetic energy type, the shoe having a forward recess (7), delimited by the splayed front surface (5) of several component elements (3a, 3b and 3c), which are separated by aerodynamic effect characterised by the fact that it comprises a ring fitted in the front recess, this ring being executed in a material selected from the range of silicone elastomers, rubber or other hot vulcanisable materials.

2. Device as defined in claim 1, characterised by the fact that the silicone elastomer is of the two-part type, vulcanising at ambient temperature.

3. Device as defined in claim 2, characterised by the fact that the silicone elastomer, after curing and in the form of a film around 2 mm thick, has a Shore 1 hardness of around 55 and a tensile strength of around 4 MPa.
